# EUROPÄISCHE PATENTSCHRIFT

(11) **EP 1 590 990 B1**
(45) Veröffentlichungstag und Bekanntmachung des Hinweises auf die Patenterteilung: **02.11.2006**
(21) Anmeldenummer: 03815695.6
(22) Anmeldetag: 23.12.2003
(51) Int. Cl.: H05B 6/06, H05B 6/04, H05B 6/02

(54) **VERFAHREN ZUR SPEISUNG EINES INDUKTIONSOFENS ODER INDUKTORS**
METHOD FOR FEEDING AN INDUCTION FURNACE OR INDUCTOR
PROCÉDÉ D'ALIMENTATION D'UN FOUR À INDUCTION OU D'UN INDUCTEUR

(30) Priorität: 05.02.2003 DE 10304505
(43) Veröffentlichungstag der Anmeldung: 02.11.2005
(73) Patentinhaber: ABB PATENT GmbH, 68526 Ladenburg (DE)
(72) Erfinder: IBACH, Robert, 58239 Schwerte (DE); FABIANOWSKI, Jan, 44319 Dortmund (DE); DZIENIAKOWSKI, Maciej, A., PL-01651 Warszawa (PL)
(74) Vertreter: Miller, Toivo
(86) Internationale Anmeldenummer: PCT/EP2003/014764
(87) Internationale Veröffentlichungsnummer: WO 2004/071132

(56) Entgegenhaltungen:
- WO-A-01/52602
- DE-A- 4 005 129
- DE-A- 10 110 375
- US-A- 6 163 019
- US-B1- 6 316 755

## Beschreibung

Die Erfindung bezieht sich auf ein Verfahren zur Speisung eines Induktionsofens oder Induktors gemäß dem Oberbegriff des Anspruchs 1.

Aus der WO 01/52602A sind eine Vorrichtung und ein Verfahren zum induktiven Heizen bekannt, wobei ein Controller einen Resonanz-Konverter in Abhängigkeit einer vorgegebenen Leistung mit variabler Frequenz und variablem EIN/AUS-Schaltspiel beaufschlagt und wobei im Nulldurchgang der Spannung geschaltet wird.

Aus der US-B1-6 316 755 sind eine Vorrichtung und ein Verfahren zur resonanten Leistungserzeugung bei einem Induktionsheizsystem bekannt, wobei eine vorgeschaltete Stromquelle eingesetzt und ein sogenanntes weiches Schalten im Nulldurchgang der Spannung verwendet wird.

Aus der DE 199 26 198 A1 ist die Anwendung von selbstgeführten Spannungszwischenkreisumrichtern (pulsweitenmodulierte Wechselrichter mit Spannungszwischenkreis), bestehend aus jeweils einem oder mehreren Gleichrichtern und einem oder mehreren Wechselrichtern, für die Stromversorgung von Induktionsöfen und Induktoren zum induktiven Schmelzen und induktiven Erwärmen bekannt. Für die Wechselrichter wird eine Schaltfrequenz verwendet, die größer ist als die Grundfrequenz des jeweiligen Ausgangsstromes. Die Verbindung der Wechselrichter mit dem parallel kompensierten Lastkreis erfolgt über eine Koppeldrossel.

Aus der WO 02/49197 A2 sind ein Verfahren und eine Vorrichtung zur Speisung einer induktiven Last in Form eines Induktors oder Induktionsofens mit einem hohen Frequenz-Leistungsprodukt bekannt. Dies wird mit parallelgeschalteten weichschaltenden Wechselrichtern beliebiger Anzahl erreicht, die von zumindest einem Gleichrichter gespeist werden, wobei jedem Wechselrichter zumindest ein Kondensator parallel vorgeschaltet wird, der an zumindest einem Spannungszwischenkreis angeschlossen wird. Die Ausgänge der Wechselrichter werden an zumindest einen L₁C₁L₂R-Parallelschwingkreis, der aus der ohmsch-induktiven Last L₂R, einem Resonanzkondensator C₁ und der Gesamtinduktivität L₁ der Resonanzdrosseln besteht, angekoppelt. Die Wechselrichter werden synchron geschaltet und mit der Resonanzfrequenz fₒ des L₁C₁L₂R-Parallelschwingkreises bzw. geringfügig oberhalb oder unterhalb der Resonanzfrequenz fₒ mit der Schaltfrequenz fₛ angesteuert.

Der Erfindung liegt die Aufgabe zugrunde, ein vereinfachtes Verfahren zur Speisung eines Induktionsofens oder Induktors der eingangs genannten Art anzugeben, mit welchem eine Regelung der Lastspannung und der Lastleistung realisiert wird.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, dass die Betriebsfrequenz des Induktionsofens oder Induktors stets exakt gleich der Resonanzfrequenz des Parallelschwingkreises ist, d. h. bei Änderungen von Schwingkreisparametern während des Betriebes passt sich die Betriebsfrequenz selbsttätig der sich verändernden Resonanzfrequenz an.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine Basis-Ausführungsform der Schaltung zur Versorgung eines Induktionsofens oder Induktors,
- Fig. 2: beispielhafte zeitliche Verläufe interessierender Größen (Strom, Spannungen) zur Schaltung gemäß Fig. 1,
- Fig. 3: eine optionale Ausführungsform zur Schaltung gemäß Fig. 1,
- Fig. 4: eine Basis-Ausführungsform bezüglich des Parallelschwingkreises,
- Fig. 5: eine vereinfachte Ausführungsform des Parallelschwingkreises,
- Fig. 6: eine Basis-Ausführungsform bezüglich der Koppeldrosseln,
- Fig. 7, 8, 9: optionale Ausführungsformen bezüglich der Koppeldrosseln,
- Fig. 10: eine Basis-Ausführungsform bezüglich der Regelung,
- Fig. 11: eine erweiterte Ausführungsform bezüglich der Regelung,
- Fig. 12: unterschiedliche zeitliche Verläufe interessierender Größen (Strom, Spannungen) in Abhängigkeit von der Ansteuerung der Halbleiterschalter.

In Fig. 1 ist eine Basis-Ausführungsform der Schaltung zur Versorgung eines Induktionsofens oder Induktors dargestellt. Es ist ein Netztransformator 22 zu erkennen, der primärseitig mit einem Drehstromnetz und sekundärseitig mit drei parallel angeordneten Gleichrichtern 1A, 1B, 1C verbunden ist. Jeder Gleichrichter 1A bzw. 1B bzw. 1C ist gleichstromseitig mit einem Zwischenkreiskondensator 21A bzw. 21B bzw. 21C (Spannungszwischenkreise) und einem Wechselrichter 2A bzw. 2B bzw. 2C beschaltet. Die Kapazität der Zwischenkreiskondensatoren 21A bzw. 21B bzw. 21C beträgt jeweils C_{DCL}. Die Wechselrichter 2A bzw. 2B bzw. 2C weisen vorzugsweise IGBTs (oder andere abschaltbare Leistungshalbleiterschalter) als Halbleiterschalter auf. Die Wechselrichter 2A bzw. 2B bzw. 2C sind wechselstromseitig über Koppeldrosseln 14A bzw. 14B bzw. 14C parallelgeschaltet. Die Induktivität einer Koppeldrossel 14A bzw. 14B bzw. 14C beträgt jeweils L_{C}. Die Wechselrichter-Ausgangsströme der Wechselrichter 2A bzw. 2B bzw. 2C betragen I_{A} bzw. I_{B} bzw. I_{C}. Der Gesamt-Wechselrichter-Ausgangsstrom I_{Σ} beträgt ${I}_{Σ} = {I}_{A} + {I}_{B} + {I}_{C}$
und ist gleichzeitig Schwingkreis-Eingangsstrom eines an die Wechselrichter 2A, 2B, 2C angeschlossenen Parallelschwingkreises 15, welcher aus einem Resonanzkondensator 18, einer hierzu in Serie liegenden ohmsch-induktiven Last 16 und einem parallel zur Serienschaltung 18 /16 angeordneten Resonanzkondensator 17 gebildet ist. Die Wechselrichter-Ausgangsströme I_{A}, I_{B}, I_{C} haben einander ähnliche Verläufe und einander ähnliche bzw. gleiche Amplituden. Die ohmsch-induktive Last 16 wird durch die Ofenspule eines Induktionsofens oder die Spule eines Induktors gebildet und weist einen induktiven Anteil 19 sowie einen ohmschen Anteil 20 auf. Wichtige Größen des Parallelschwingkreises 15 sind:
- C₁: Kapazität des Resonanzkondensators 17
- C₂: Kapazität des Resonanzkondensators 18
- L_{I}: Induktivität der ohmsch-induktiven Last 16
- R_{I}: Ohmscher Widerstand der ohmsch-induktiven Last 16

Von großer Wichtigkeit bei der vorstehend beschriebenen Schaltungsanordnung ist, dass die Koppeldrosseln 14A, 14B, 14C das di/dt (Änderungsgeschwindigkeit nach der Zeit) der Wechselrichter-Ausgangsströme I_{A}, I_{B}, I_{C} begrenzen und nicht als Komponenten des Parallelschwingkreises 15 selbst wirksam sind. Die Wechselrichter-Ausgangsströme I_{A}, I_{B}, I_{C} sind diskontinuierlich und nicht sinusförmig. Der Stromverlauf des Schwingkreis-Eingangsstromes I_{Σ} ist diskontinuierlich und nicht sinusförmig. In den Zeitabschnitten, in denen I_{Σ} ≠ 0, findet ein Energieaustausch zwischen dem Parallelschwingkreis 15 einerseits und den Wechselrichtern 2A, 2B, 2C andererseits statt. Die Resonanzfrequenz fₒ des Parallelschwingkreises 15 hängt lediglich von den Parametern des Parallelschwingkreises ab und kann wie folgt hergeleitet werden: ${f}_{o} = \frac{1}{2 π \sqrt{{L}_{l} C}} \sqrt{\frac{{L}_{l} / C - {R}_{l}^{2}}{{L}_{l} / C}}$
wobei in der Ausführungsform gemäß Fig. 1 mit zwei Resonanzkondensatoren 17, 18 für die im Parallelschwingkreis 15 wirksame Kapazität gilt: $C = {C}_{1} {C}_{2} / \left({C}_{1}+{C}_{2}\right)$

Die Betriebsfrequenz der ohmsch-induktiven Last bzw. des Induktionsofens oder des Induktors entspricht der Resonanzfrequenz fₒ.

Lediglich am Rande ist festzuhalten, dass die Schaltung prinzipiell auch für eine vereinfachte Ausführungsform, bestehend aus einem Gleichrichter, einem Zwischenkreis mit Zwischenkreiskondensator und einem Wechselrichter geeignet ist.

In Fig. 2 sind beispielhafte zeitliche Verläufe interessierender Größen (Strom, Spannungen) zur Schaltung gemäß Fig. 1 dargestellt, wobei
- I_{Σ}: durchgezogener Linienzug = Schwingkreis-Eingangsstrom
- U_{INVERTER}: strichpunktierter Linienzug = Wechselrichter-Ausgangsspannung an 2A, 2B, 2C
- U_{C1}: gestrichelter Linienzug = Resonanzkondensatorspannung an 17
- U_{RL}: gepunkteter Linienzug = Lastspannung an 16

In Fig. 3 ist eine optionale Ausführungsform zur Schaltung gemäß Fig. 1dargestellt. An der Sekundärseite des Netztransformators 22 ist lediglich ein Gleichrichter 1 angeschlossen, welcher gleichstromseitig mit den Zwischenkreiskondensatoren 21A bzw. 21B bzw. 21C und den Wechselrichtern 2A bzw. 2B bzw. 2C beschaltet ist. Die übrige Schaltungsanordnung ist wie unter Fig. 1 beschrieben.

In Fig. 4 ist eine Basis-Ausführungsform bezüglich des Parallelschwingkreises dargestellt. Es ist der auch in den Fig. 1 und 3 dargestellte Parallelschwingkreis 15 mit zwei Resonanzkondensatoren 17, 18 und der Last 16 zu erkennen.

In Fig. 5 ist eine vereinfachte Ausführungsform des Parallelschwingkreises dargestellt. Im Unterschied zur Ausführungsform gemäß Fig. 4 entfällt der Resonanzkondensator 18, d. h. die Kapazität C₁ des Resonanzkondensator 17 entspricht der im Parallelschwingkreis wirksamen Kapazität C. Für die Resonanzfrequenz fₒ des Parallelschwingkreises ergibt sich somit: ${f}_{o} = \frac{1}{2 π \sqrt{{L}_{l} {C}_{1}}} \sqrt{\frac{{L}_{l} / {C}_{1} - {R}_{l}^{2}}{{L}_{l} / {C}_{1}}}$

In Fig. 6 ist eine Basis-Ausführungsform bezüglich der Koppeldrosseln dargestellt. Es sind die miteinander gekoppelten, in beiden wechselstromseitigen Anschlussleitungen des Wechselrichters 2A angeordneten Koppeldrosseln 14A zu erkennen, vorzugsweise magnetisch miteinander gekoppelte Luftdrosseln. Für die weiteren Wechselrichter 2B, 2C gelten die gleichen Maßnahmen.

In den Fig. 7, 8, 9 sind optionale Ausführungsformen bezüglich der Koppeldrosseln dargestellt. Bei der Ausführungsform gemäß Fig. 7 ist nur in der ersten wechselstromseitigen Anschlussleitung des Wechselrichters 2A eine Koppeldrossel 14A' angeordnet. Bei der Ausführungsform gemäß Fig. 8 ist nur in der zweiten wechselstromseitigen Anschlussleitung des Wechselrichters 2A eine Koppeldrossel 14A" angeordnet. Bei der Ausführungsform gemäß Fig. 9 sind miteinander nicht gekoppelte, in beiden wechselstromseitigen Anschlussleitungen des Wechselrichters 2A angeordnete Koppeldrosseln 14A"' und 14A"" vorgesehen. Für die weiteren Wechselrichter 2B, 2C gelten jeweils die gleichen Maßnahmen.

In Fig. 10 ist eine Basis-Ausführungsform bezüglich der Regelung dargestellt. Die Hauptaufgabe der Regelung besteht darin, die Lastleistung pₗ und die Lastspannung U_{RL} zu regeln und zu stabilisieren. Dies erfolgt durch Regelung eines Modulationsfaktors m (0 ≤ m ≤ 1), welcher dem Eingang eines synchronisierten Pulsweitenmodulators 7 zugeleitet wird. Dieser Pulsweitenmodulator 7 bildet aus dem Modulationsfaktor m die entsprechenden Leitdauern tₘ (Einschaltzeiten) der Halbleiterschalter der Wechselrichter 2A, 2B, 2C. Halbleiterschalter-Treiber 8 bewirken die Umsetzung der ermittelten Leitdauern tₘ in die entsprechenden konkreten Signale zur Ansteuerung (Einschalten, Ausschalten) der Halbleiterschalter.

Ein Spannungsmessglied 12 ermittelt den Zeitverlauf der Lastspannung U_{RL}, woraus eine Messgröße uₗₒ' entsprechend der Lastspannung gebildet und einem Leistungsberechner 10, einem Spahnungsberechner 11 zur Ermittlung des Spannungs-Effektivwertes oder Spannungs-Scheitelwertes sowie dem synchronisierten Pulsweitenmodulator 7 zugeführt wird. Des weiteren wird mit Hilfe eines Strommessgliedes ein Messwert I_{Σ}' entsprechend dem Schwingkreis-Eingangsstrom I_{Σ} gebildet und dem Leistungsberechner 10 zugeführt.

Eine erste Vergleichsstelle bildet die Differenz zwischen einem Lastspannungs-Sollwert uₗ* und der am Ausgang des Spannungsberechners 11 zur Verfügung stehenden berechneten Lastspannung uₗ und führt die ermittelte Differenz einem Spannungsregler (vorzugsweise PI-Regler) 3 zu. Der Spannungsregler 3 bildet hieraus einen Modulationsfaktor-Sollwert mᵤ* und führt diesen einer Analog-Torschaltung 5 zu.

Eine zweite Vergleichsstelle bildet die Differenz zwischen einem Lastleistungs-Sollwert pₗ* und der am Ausgang des Leistungsberechners 10 zur Verfügung stehenden berechneten Lastleistung pₗ und führt die ermittelte Differenz einem Leistungssregler (vorzugsweise PI-Regler) 4 zu. Der Leistungsregler 4 bildet hieraus einen Modulationsfaktor-Sollwert mₚ* und führt diesen ebenfalls der Analog-Torschaltung 5 zu, welche aus den eingangsseitig zugeführten Modulationsfaktoren mᵤ* und mₚ* den Modulationsfaktor m bildet, welcher sicherstellt, dass die Lastleistung pₗ und die Lastspannung U_{RL} im gewünschten Maße geregelt und stabilisiert werden. Die aus den Komponenten Spannungsregler 3, Leistungsregler 4 und Analog-Torschaltung 5 bestehende Konfiguration wird als Parallel-Regler-Struktur 6 bezeichnet.

Der vorstehend bereits erwähnte Pulsweitenmodulator 7 stellt sicher, dass der Beginn einer jeden Leitdauer tₘ mit der Lastspannung bzw. ihrer Messgröße uₗₒ' strikt synchronisiert ist, d. h. das Einschalten der Halbleiterschalter erfolgt stets synchronisiert mit dem Nulldurchgang der Lastspannung. Eine synchronisierte Betriebsweise des Systems ist somit selbst dann sichergestellt, wenn sich die Resonanzfrequenz fₒ beispielsweise infolge Änderung der Schwingkreisparameter ändert.

In Fig. 11 ist eine erweiterte Ausführungsform bezüglich der Regelung dargestellt. Im Unterschied zur Basis-Ausführungsform gemäß Fig. 10 weist der synchronisierte Pulsweitenmodulator 7 einen Eingang zur Vorgabe eines maximalen Modulationsfaktor-Grenzwertes mₗᵢₘ auf, welcher von einem Strombegrenzer 9 vorgegeben wird. Der Strombegrenzer 9 bildet diesen Modulationsfaktor-Grenzwertes mₗᵢₘ in Abhängigkeit des ihm eingangsseitig zugeführten Messwertes I_{Σ}' entsprechend dem Schwingkreis-Eingangsstrom I_{Σ}. Durch diese zusätzliche Maßnahme wird sichergestellt, dass die Halbleiterschalter nicht mit einem zu hohen Strom belastet werden, d. h. die Leitdauern tₘ der Halbleiterschalter werden derart vorgegeben, dass unter allen Betriebsbedingungen ein sicherer und optimaler Betrieb des Induktionsofens bzw. des Induktors garantiert ist.

In Fig. 12 sind unterschiedliche zeitliche Verläufe interessierender Größen (Strom, Spannungen) für zwei unterschiedliche Betriebspunkte und damit in Abhängigkeit von der Ansteuerung der Halbleiterschalter dargestellt. Im oberen Diagramm der Fig. 12 ist die eingestellte Leitdauer tₘ relativ kurz in Bezug zur Schwingungsperiode Tₒ. Es sind die Zeitverläufe der Lastspannung U_{RL} als gepunkteter Linienzug, der Wechselrichter-Ausgangsspannung U_{INVERTER} als strichpunktierter Linienzug, der Resonanzkondensatorspannung U_{C1} als gestrichelter Linienzug und des Schwingkreis-Eingangsstromes I_{Σ} als durchgezogener Linienzug gezeigt. Im unteren Diagramm der Fig. 12 ist die eingestellte Leitdauer tₘ relativ lang in Bezug zur Schwingungsperiode Tₒ. Es sind wiederum die Zeitverläufe von U_{RL}, U_{INVERTER}, U_{C1} und I_{Σ} zu erkennen.

Aus den Zeitverläufen gemäß Fig. 12 sowie den vorstehenden Ausführungen geht hervor, dass hinsichtlich der Betriebsweise eine strikte Synchronisation mit der Resonanzfrequenz fₒ erfolgt, d. h. bei den Einschaltvorgängen sind die Werte von Lastspannung, Wechselrichter-Ausgangsspannung, Resonanzkondensatorspannung und Schwingkreis-Eingangsstrom stets Null. Dabei werden alle Halbleiterventile einer Diagonalen aller Wechselrichter gleichzeitig beim Nulldurchgang der Lastspannung eingeschaltet. Der Zeitpunkt des Ausschaltens der stromführenden Halbleiterschalter wird von der Regelung durch Vorgabe von tₘ bestimmt. Bei den Ausschaltvorgängen der Halbleiterschalter treten am Schalter gleichzeitig Strom und Spannung auf, d. h. es handelt sich um sogenanntes hartes Schalten.

### Bezugszeichenliste:

- 1, 1A, 1B, 1C: Gleichrichter
- 2A, 2B, 2C: Wechselrichter
- 3: Spannungsregler (PI-Regler)
- 4: Leistungsregler (PI-Regler)
- 5: Analog-Torschaltung
- 6: Parallel-Regler-Struktur
- 7: Synchronisierter Pulsweitenmodulator
- 8: Halbleiterschalter-Treiber (z. B. für IGBT)
- 9: Strombegrenzer
- 10: Leistungsberechner
- 11: Spannungsberechner (Effektivwert oder Scheitelwert)
- 12: Spannungsmessglied
- 13:
- 14A, 14B, 14C: Koppeldrosseln mit Induktivität L_{C}
- 15: Parallelschwingkreis
- 16: ohmsch-induktive Last
- 17: Resonanzkondensator mit Kapazität C₁
- 18: Resonanzkondensator mit Kapazität C₂
- 19: Induktiver Anteil der Last mit Induktivität L_{I}
- 20: Ohmscher Anteil der Last mit ohmschem Widerstand R_{I}
- 21A, 21B, 21C: Zwischenkreiskondensator mit Kapazität C_{DCL}
- 22: Netztransformator

- C: im Schwingkreis wirksame Kapazität
- C₁: Kapazität von 17
- C₂: Kapazität von 18
- C_{DCL}: Kapazität des Zwischenkreiskondensators
- fₒ: Resonanzfrequenz
- I_{A}, I_{B}, I_{C}: Wechselrichter-Ausgangsstrom
- I_{Σ}: Gesamt-Wechselrichter-Ausgangsstrom = Schwingkreis-Eingangsstrom
- I_{Σ}: Messwert entsprechend Schwingkreis-Eingangsstrom
- L_{C}: Induktivität der Koppeldrossel
- L_{I}: Induktivität der Last
- m: Modulationsfaktor, 0 ≤ m ≤ 1, vorgegeben von 5 und 6
- mₗᵢₘ: max. Modulationsfaktor-Grenzwert, vorgegeben von 9
- mₚ*: Modulationsfaktor-Sollwert, vorgegeben von 4
- mᵤ*: Modulationsfaktor-Sollwert, vorgegeben von 3
- p_{I}*: Lastleistung-Sollwert
- p_{I}: berechnete Lastleistung
- R_{I}: Ohmscher Widerstand der Last
- Tₒ: Schwingungsperiode
- tₘ: Leitdauer der Halbleiterschalter
- u_{I}*: Lastspannungs-Sollwert
- u_{Io}': Messgröße entsprechend Lastspannung
- u_{I}: berechnete Lastspannung (Effektiv- oder Scheitelwert)
- U_{INVERTER}: Wechselrichter-Ausgangsspannung
- U_{C1}: Resonanzkondensatorspannung
- U_{RL}: Lastspannung

## Patentansprüche

1. Verfahren zur Speisung eines Induktionsofens oder Induktors mit mindestens einem Wechselrichter (2A, 2B, 2C), der von zumindest einem Gleichrichter (1, 1A, 1B, 1C) über mindestens einen Spannungszwischenkreis mit Zwischenkreiskondensator (21A, 21B, 21C) gespeist wird, wobei mindestens ein Resonanzkondensator (17, 18) zusammen mit dem induktiven Anteil (19) und dem ohmschen Anteil (20) der durch den Induktionsofen oder Induktor gebildeten ohmsch-induktiven Last (16) einen Parallelschwingkreis (15) bildet, **dadurch gekennzeichnet,**
- **dass** in Abhängigkeit der aktuellen Lastspannung (U_{RL}) und der aktuellen Lastleistung (p_{I}) ein Modulationsfaktor (m) gebildet und einem Pulsweitenmodulator (7) zugeführt wird, welcher hieraus die Leitdauer (tₘ) für die abschaltbaren Halbleiterschalter der Wechselrichter bildet,
- wobei der Beginn einer jeden Leitdauer (tₘ) und damit das Einschalten der Halbleiterschalter strikt synchronisiert mit dem Nulldurchgang der Lastspannung erfolgt und der Zeitpunkt des Ausschaltens der stromführenden Halbleiterschalter in Abhängigkeit von der Leitdauer (tₘ) festgelegt wird,
- wobei die Betriebsfrequenz des Induktionsofens oder Induktors stets exakt gleich der Resonanzfrequenz des Parallelschwingkreises ist und sich bei Änderungen von Schwingkreisparametem während des Betriebes die Betriebsfrequenz selbsttätig der sich verändernden Resonanzfrequenz anpasst
- und wobei bei den Einschaltvorgängen die Werte von Lastspannung (U_{RL}), Wechselrichter-Ausgangsspannung (U_{INVERTER}), Resonanzkondensatorspannung (U_{C1}) und Schwingkreis-Eingangsstrom (I_{Σ}) stets Null sind.

2. Verfahren nach Anspruch 1, **dadurch gekennzeichnet, dass** der Modulationsfaktor (m) auf einen in Abhängigkeit vom Schwingkreis-Eingangsstrom (I_{Σ}) gebildeten maximalen Modulationsfaktor-Grenzwert begrenzt wird.

3. Verfahren nach Anspruch 1 und/oder 2, **gekennzeichnet durch** eine Regelung der Lastspannung **durch** Vorgabe eines Lastspannungs-Sollwertes und Bildung eines Modulationsfaktors mittels eines Spannungsreglers (3).

4. Verfahren nach einem der vorstehenden Ansprüche, **gekennzeichnet durch** eine Regelung der Lastleistung **durch** Vorgabe eines Lastleistungs-Sollwertes und Bildung eines Modulationsfaktors mittels eines Leistungsreglers (4).

5. Verfahren nach den Ansprüchen 3 und 4, **gekennzeichnet durch** eine Analog-Torschaltung (5) zur Bildung des dem Pulsweitenmodulator (7) zuzuführenden Modulationsfaktors (m) in Abhängigkeit von den zugeleiteten Modulationsfaktoren des Spannungsreglers und des Leistungsreglers.

## Claims

1. Method of feeding an induction furnace or inductor with at least one inverter (2A, 2B, 2C) which is fed by at least one rectifier (1, 1A, 1B, 1C) via at least one intermediate voltage circuit with intermediate circuit capacitor (21A, 21B, 21C), at least one resonant capacitor (17, 18) together with the inductive component (19) and the nonreactive component (20) of the resistive-inductive load (16) formed by the induction furnace or inductor forming a parallel tuned circuit (15), **characterized in that**
- depending on the current load voltage (U_{RL}) and the current load power (pₗ), a modulation factor (m) is formed and supplied to a pulse-width modulator (7), which uses the latter to form the conduction time (tₘ) for the semiconductor circuits, which can be turned off, of the inverters,
- the start of each conduction time (tₘ) and therefore the turning on of the semiconductor switches being carried out strictly synchronized with the zero crossing of the load voltage, and the time at which the current-carrying semiconductor switches are turned off being defined as a function of the conduction time (tₘ),
- the operating frequency of the induction furnace or inductor always being exactly equal to the resonant frequency of the parallel tuned circuit and in the event of charges in tuned circuit parameters during operation, the operating frequency being automatically matched to the charging resonant frequency,
- and, during the turn-on process, the values of load voltage (U_{RL}), inverter output voltage (U_{INVERTER}), resonant capacitor voltage (U_{C1}) and tuned circuit input current (I_{Σ}) always being zero.

2. Method according to Claim 1, **characterized in that** the modulation factor (m) is limited to a maximum modulation factor limiting value formed as a function of the tuned circuit input current (I_{Σ}).

3. Method according to Claim 1 and/or 2, **characterized by** regulation of the load voltage by means of predefining a load voltage set value and forming a modulation factor by means of a voltage regulator (3).

4. Method according to one of the preceding claims, **characterized by** regulation of the load power by means of predefining a load power set value and forming a modulation factor by means of a power regulator (4).

5. Method according to Claims 3 and 4, **characterized by** an analog gate circuit (5) for forming the modulation factor (m), to be supplied to the pulse-width modulator (7), as a function of the modulation factors supplied by the voltage regulator and the power regulator.

## Revendications

1. Procédé d'alimentation d'un four à induction ou d'un inducteur comprenant au moins un convertisseur de courant continu-alternatif (2A, 2B, 2C) alimenté par au moins un redresseur (1, 1A, 1B, 1C) via au moins un circuit intermédiaire de tension comprenant un condensateur intermédiaire (21A, 21B, 21C), au moins un condensateur de résonance (17, 18) formant, conjointement avec la partie inductive (19) et la partie ohmique (16) de la charge ohmique-inductive (16) formée par le four à induction ou l'inducteur, un circuit bouchon (15), **caractérisé en ce**
- **qu'**en fonction de la tension de charge effective (U_{RL}) et de la puissance de charge effective (p_{I}), on forme un facteur de modulation (m) et on l'amène à un modulateur de largeur d'impulsion (7) qui forme à partir de celui-ci la durée de conduction (tₘ) pour les commutateurs semi-conducteurs désactivables du convertisseur de courant continu-alternatif, et
- le début d'une durée de conduction (tₘ) respective et ainsi l'activation des commutateurs semi-conducteurs s'effectue de manière strictement synchronisée avec le passage au point zéro de la tension de charge, et le moment de la désactivation des commutateurs semi-conductéurs conducteurs est déterminé en fonction de la durée de conduction (tₘ),
- la fréquence de fonctionnement du four à induction ou de l'inducteur est toujours exactement égale à la fréquence de résonance du circuit bouchon, et dans le cas de modifications des paramètres du circuit oscillant pendant le fonctionnement, la fréquence de fonctionnement s'adapte automatiquement à la fréquence de résonance qui se modifie,
et - lors des processus d'activation, les valeurs de la tension de charge (U_{RL}), de la tension de sortie du convertisseur de courant continu-alternatif (U_{INVERTER}), de la tension du condensateur de résonance (U_{C1}) et du courant d'entrée du circuit, oscillant (I_{Σ}) sont toujours égales à zéro.

2. Procédé selon la revendication 1, **caractérisé en ce que** le facteur de modulation (m) est limité à une valeur limite de facteur de modulation maximale formée en fonction du courant d'entrée du circuit oscillant (I_{Σ}).

3. Procédé selon la revendication 1 et/ou 2, **caractérisé par** une régulation de la tension de charge par la prédétermination d'une valeur de consigne de la tension de charge et la formation d'un facteur de modulation au moyen d'un régulateur de tension (3).

4. Procédé selon l'une quelconque des revendications précédentes, **caractérisé par** une régulation de la puissance de charge par la prédétermination d'une valeur de consigne de la puissance de charge et la formation d'un facteur de modulation au moyen d'un régulateur de puissance (4).

5. Procédé selon les revendications 3 et 4, **caractérisé par** une porte analogique (5) pour la formation du facteur de modulation (m) devant être amené au modulateur de largeur d'impulsion (7) en fonction des facteurs de modulation transmis, provenant du régulateur de tension et du régulateur de puissance.
